# EUROPÄISCHE PATENTSCHRIFT

(11) **EP 1 177 916 B1**
(45) Veröffentlichungstag und Bekanntmachung des Hinweises auf die Patenterteilung: **22.06.2005**
(21) Anmeldenummer: 01118617.8
(22) Anmeldetag: 02.08.2001
(51) Int. Cl.: B42D 1/00

(54) **Reisekatalog**
Travel catalogue
Catalogue de voyages

(30) Priorität: 03.08.2000 DE 10037935
(43) Veröffentlichungstag der Anmeldung: 06.02.2002
(73) Patentinhaber: Imelauer, Ron, 81929 München (DE)
(72) Erfinder: Imelauer, Ron, 81929 München (DE)
(74) Vertreter: Manitz, Finsterwald & Partner GbR

(56) Entgegenhaltungen:
- EP-A- 1 004 456
- FR-A- 2 297 729

## Beschreibung

Die vorliegende Erfindung betrifft einen Reisekatalog mit mindestens 100 Seiten, die einen Bestellcode und Reiseangebote mit mehrfarbiger Bildinformation und mit Textinformation enthalten, wobei die Höhe des Reisekataloges 29,7 cm beträgt.

Derartige Reisekataloge sind grundsätzlich bekannt und werden üblicherweise im Forma DIN A4 hergestellt und vertrieben. Problematisch dabei ist, daß mit der Herstellung und dem Vertrieb der Reisekataloge ein erheblicher Kostenaufwand verbunden ist, insbesondere wenn berücksichtigt wird, daß pro Reisebuchung im Durchschnitt etwa 16 Reisekataloge erforderlich sind.

Es ist die Aufgabe der vorliegenden Erfindung einen Reisekatalog zu schaffen, mit dem sich die Herstellungs- und Vertriebskosten erheblich senken lassen.

Die Lösung dieser Aufgabe erfolgt durch die Merkmale des Anspruchs 1 und insbesondere dadurch, daß bei einem Reisekatalog der eingangs genannten Art die Breite des Reisekataloges 10,5 cm beträgt, die Rückenstärke des Reisekataloges mindestens 8 mm beträgt und der Reisekatalog an seiner linken Längsseite in Rückenklebebindung gebunden ist.

Der erfindungsgemäße Reisekatalog weist somit ein Format auf, das einem halben vertikalen DIN A4-Format, also nicht DIN A5 entspricht. Mit anderen Worten besitzt der erfindungsgemäße Reisekatalog ein sehr langgestrecktes und aufgrund der vorgesehenen Maße blockartiges Äußeres.

Die zunächst naheliegend erscheinende Maßnahme, einen Reisekatalog im "halben" DIN A4-Format zu erstellen, beruht auf der überraschenden Erkenntnis, daß mit einem solchen Format eines Reisekataloges ganz erhebliche Vorteile erzielt werden können und so gut wie keine Nachteile verbunden sind. Es hat sich nämlich überraschenderweise herausgestellt, daß der Inhalt eines DIN A4-Reisekataloges durch Verkleinern der Bildinformation und durch Übernehmen der Textinformation bei Verwendung des erfindungsgemäßen Formates auf einem Volumen untergebracht werden kann, das etwa 60 % des DIN A4-Volumens entspricht. Mit anderen Worten kann durch Halbieren des Formates und durch Verkleinern der Bildinformation eine Netto-Einsparung bei den direkten Kosten von etwa 40 % erzielt werden. Gleichzeitig wirkt sich jedoch die Verkleinerung der Bildinformation nicht negativ aus, da aufgrund des verkleinerten Formates die Größe der Bilder in Relation zur Gesamtgröße des Reisekataloges eine optische Vergrößerung bewirkt, d.h. die im Katalog verwendeten Bilder wirken - trotz ihrer Verkleinerung - für den Betrachter groß.

Mit dem erfindungsgemäßen Reisekatalog können bis zu 40 % der Kosten in der Druckvorstufe und im Druck erzielt werden. Auch bei Versand- und Speditionskosten können Einsparungen von 50 % erzielt werden. Auch bei der Druckherstellung lassen sich durch den erfindungsgemäßen Reisekatalog erhebliche Einsparungen erzielen, da beim Druck auf einem Bogen 64 Seiten Platz finden, was gegenüber dem herkömmlichen DIN A4-Format eine Einsparung von 50 % darstellt.

Der erfindungsgemäße Reisekatalog weist aufgrund seiner Außenabmessungen ein blockartiges Äußeres auf und aufgrund der verwendeten Rükkenklebebindung läßt sich der Reisekatalog sehr angenehm durchblättern. Durch das schmale Format liegt der Katalog sehr angenehm in der Hand und er läßt sich auch bei beengten Raumverhältnissen, beispielsweise in S- und U-Bahn angenehm aufschlagen. Aufgrund des nahezu halbierten Volumens ergeben sich halbierte Papiermengen im Einkauf, halbierte Transportkosten, halbierte Versand- und Handlingskosten sowie halbierte Stauraumkosten in Katalog-Lagern und bei Reisebüros. Im Gegensatz zu den herkömmlichen DIN A4-Reisekatalogen, die großformatig und meistens geheftet sind, wirkt der erfindungsgemäße Reisekatalog schlank, elegant und innovativ. Da für den erfindungsgemäßen Reisekatalog nur der halbe Platz benötigt wird, kann in den Reisebüros auf dem gleichen Platz die doppelte Menge an Angebot präsentiert werden. Hierfür eignet sich eine Präsentationseinheit nach Anspruch 3, bei der eine an sich bekannte, und für Reisebüros auch genormte, Präsentationseinheit mit zwei erfindungsgemäßen Reisekatalogen versehen ist.

Aufgrund der verwendeten Rückenklebebindung und des blockartigen Äußeren des erfindungsgemäßen Reisekatalogs lassen sich ferner auf vorteilhafte Weise zwei mit ihren Längsseiten nebeneinander gelegte Reisekataloge in einem DIN A4-Umschlag verpacken, ohne daß die Kataloge beim Transport übereinandergleiten. Somit können auf vorteilhafte Weise Verpackungseinheiten nach Anspruch 2 gebildet werden, bei denen zwei erfindungsgemäße Reisekataloge in einem DIN A4-Umschlag verpackt sind.

Nachfolgend wird die vorliegende Erfindung beispielhaft anhand vorteilhafter Ausführungsformen und unter Bezugnahme auf die beigefügten Zeichnungen beschrieben. Es zeigen:
- Fig. 1: eine perspektivische Ansicht eines erfindungsgemäßen Reisekatalogs;
- Fig. 2: eine Querschnittsansicht durch eine Verpackungseinheit, die aus zwei Reisekatalogen besteht, die in einem Umschlag verpackt sind; und
- Fig. 3: eine perspektivische Ansicht einer Präsentationseinheit mit zwei Reisekatalogen.

Der in Fig. 1 dargestellte Reisekatalog 10 weist mindestens 100 Seiten auf, die - wie dies aus herkömmlichen Reisekatalogen bekannt ist - Reiseangebote mit mehrfarbiger Bildinformation und mit Textinformation sowie einen Bestellcode enthalten. Der Reisekatalog 10 ist an seiner linken Längsseite in Rückenklebebindung gebunden und weist eine Höhe von 29,7 cm sowie eine Breite von 10,5 cm auf. Durch Nebeneinanderlegen von zwei Reisekatalogen an ihren Längsseiten ergibt sich ein Format von DIN A4.

Bei dem dargestellten Ausführungsbeispiel beträgt die konkrete Rückenstärke des Reisekataloges, d.h. dessen Dicke, etwa 12 mm. Hierdurch ergibt sich insgesamt ein blockartiges oder auch brikettartiges Äußeres, das angenehm handhabbar ist.

Fig. 2 zeigt eine Verpackungseinheit, die aus zwei Reisekatalogen 10 besteht, wie sie in Fig. 1 dargestellt sind, die mit ihren Längsseiten nebeneinander in einem DIN A4-Umschlag 12 verpackt sind. Wie in Fig. 2 gut zu erkennen ist, liegen die beiden Reisekataloge aufgrund ihres blockartigen Äußeren nebeneinander und es besteht nicht die Gefahr, daß sich diese während des Transportes übereinander verschieben, wodurch eine Beschädigung auftreten könnte, da die Kataloge in dem größenmäßig angepaßten Umschlag 12 fest gehalten sind.

Fig. 3 zeigt eine Präsentationseinheit für einen DIN A4-Katalog, die eine schräg orientierte Auflageplatte 20 und eine Stütze 22 aufweist, wobei am unteren Rand der Auflageplatte 20 ein Anschlag 24 vorgesehen ist, der ein Herabgleiten von auf der Auflageplatte 20 angeordneten Katalogen verhindert. Eine derartige Präsentationseinheit ist aus dem Stand der Technik grundsätzlich bekannt, läßt sich jedoch mit dem erfindungsgemäßen Reisekatalog günstig kombinieren, da auf der Auflageplatte, die etwa einem Format von DIN A4 entspricht, nebeneinander zwei erfindungsgemäße Reisekataloge angeordnet werden können, wie dies in Fig. 3 dargestellt ist. Bei dem Ausführungsbeispiel von Fig. 3 sind zwei unterschiedliche Reisekataloge 10 und 11 auf der Auflageplatte 20 der Präsentationseinheit mit ihren Längsseiten nebeneinander angeordnet.

### Bezugszeichenliste

- 10: Reisekatalog
- 11: Reisekatalog
- 12: DIN A4-Umschlag
- 20: Auflageplatte
- 22: Stütze
- 24: Anschlag

## Patentansprüche

1. Reisekatalog (10, 11) mit
mindestens 100 Seiten, die einen Bestellcode und Reiseangebote mit mehrfarbiger Bildinformation und mit Textinformation enthalten, wobei die Höhe des Reisekataloges 29,7 cm beträgt,
**dadurch gekennzeichnet,**
**daß** die Breite des Reisekataloges 10,5 cm beträgt,
**daß** die Rückenstärke des Reisekataloges mindestens 8 mm beträgt, und
**daß** der Reisekatalog an seiner linken Längsseite in Rückenklebebindung gebunden ist.

2. Verpackungseinheit, bestehend aus zwei Reisekatalogen (10, 11) nach Anspruch 1, die mit ihren Längsseiten nebeneinander in einem DIN A4 Umschlag (12) verpackt sind.

3. Präsentationseinheit für einen DIN A4 Katalog mit einer schräg orientierten Auflageplatte (20) und einem am unteren Rand der Auflageplatte (20) angeordneten Anschlag (24),
**dadurch gekennzeichnet, daß**
auf der Auflageplatte (20) zwei Reisekataloge (10, 11) nach Anspruch 1 mit ihren Längsseiten nebeneinander angeordnet sind.

## Claims

1. A holiday brochure (10, 11) comprising
at least 100 pages which contain an order code and holiday offers with multi-colour picture information and with text information, with the height of the holiday brochure amounting to 29.7 cm, **characterised in that** the width of the holiday brochure amounts to 10.5 cm; **in that** the thickness of the spine of the holiday brochure amounts to at least 8 mm; and **in that** the holiday brochure is bound with adhesive binding of the spine on its left hand longitudinal side.

2. A packaging unit consisting of two holiday brochures (10, 11) in accordance with claim 1 which are packed in a DIN A4 envelope (12) with their longitudinal sides next to one another.

3. A presentation unit for a DIN A4 brochure comprising a slantingly oriented support board (20) and an abutment (24) arranged at the lower edge of the support board (20), **characterised in that** two holiday brochures (10, 11) in accordance with claim 1 are arranged on the support board (20) with their longitudinal sides next to one another.

## Revendications

1. Catalogue de voyages (10, 11), comportant
au moins 100 pages qui contiennent un code de commande et des propositions de voyages avec informations d'image multicolores et avec informations de texte,
la hauteur du catalogue de voyages étant de 29,7 cm,
**caractérisé en ce que**
la largeur du catalogue de voyages est de 10,5 cm,
l'épaisseur du dos du catalogue de voyages est d'au moins 8 mm, et
**en ce que** le catalogue de voyages est relié sur son grand côté gauche par reliure à collage dorsal.

2. Unité d'emballage constituée par deux catalogues de voyages (10, 11) selon la revendication 1, qui sont emballés dans une enveloppe DIN A4 (12) avec leurs grands côtés l'un contre l'autre.

3. Unité de présentation pour un catalogue DIN A4 comportant une plaque d'appui (20) orientée en oblique et une butée (24) agencée sur le bord inférieur de la plaque d'appui (20),
**caractérisée en ce que**
sur la plaque d'appui (20), deux catalogues (10, 11) selon la revendication 1 sont agencés avec leurs grands côtés l'un contre l'autre.
